# DEMANDE DE BREVET EUROPEEN

(11) **EP 2 937 741 A1**
(43) Date de publication de la demande: **28.10.2015**
(21) Numéro de dépôt: 14166017.5
(22) Date de dépôt: 25.04.2014
(51) Int. Cl.: G04C 3/14, G04C 17/00

(54) **Dispositif d'entraînement d'un affichage analogique d'une pièce d'horlogerie**

(71) Demandeur: ETA SA Manufacture Horlogère Suisse, 2540 Grenchen (CH)
(72) Inventeur: Gruenig, Daniel, 1786 Sugiez (CH)
(74) Mandataire: Surmely, Gérard

(57) **Abrégé**

Le mouvement horloger comprend un premier indicateur (4) associé à un premier mécanisme d'entraînement (6) et un anneau des quantièmes (8) associé à un deuxième mécanisme d'entraînement (10). Ces premier et deuxième mécanismes sont actionnés par un seul et même moteur bidirectionnel (12). Le deuxième mécanisme est un mécanisme à entraînement unidirectionnel qui comprend un mobile d'entraînement (16) ayant des doigts (18,20) agencés de manière que, lorsque ce mobile d'entraînement est actionné dans un premier sens donné, ces doigts entraînent l'anneau des quantièmes dans son sens d'avancement normal et, lorsque le mobile d'entraînement est actionné dans un deuxième sens contraire au premier sens, ces doigts sont escamotés de sorte qu'ils n'entraînent pas l'anneau. De plus, le premier mécanisme est agencé de manière qu'il entraîne le premier indicateur dans son sens d'avancement normal lorsque le dispositif moteur actionne le mobile d'entraînement selon son deuxième sens.

## Description

### Domaine technique

La présente invention concerne le domaine des pièces d'horlogerie équipées d'un affichage analogique de plusieurs informations variables. La présente invention concerne en particulier les mouvements horlogers électroniques comprenant des indicateurs analogiques entraînés par au moins un moteur électromagnétique.

Plus particulièrement, la présente invention concerne un dispositif d'entraînement d'un affichage analogique d'au moins deux informations avec un seul et même dispositif moteur, au moins une de ces deux informations variant périodiquement ou par intermittence parmi une pluralité de valeurs discrètes prédéfinies. Il s'agit en particulier d'une information de calendrier ou relative à une fonction / application sélectionnée parmi une pluralité de fonctions / applications possibles.

### Arrière-plan technologique

Il est connu notamment du document US 6,185,158 une montre électronique équipée d'un affichage analogique de plusieurs variables temporelles, en particulier de l'heure, de la minute et de la seconde au moyen de trois aiguilles coaxiales situées au centre du cadran de la montre. En outre, l'affichage analogique comprend une aiguille de chrono, en particulier une aiguille des minutes indiquant l'intervalle de temps mesuré, associée à une graduation circulaire sur 360° ainsi qu'un affichage du quantième à l'aide d'un anneau des quantièmes, le quantième apparaissant classiquement dans une fenêtre du cadran. Ce document propose d'actionner le mécanisme d'entraînement de l'aiguille de chrono (ci-après premier mécanisme) et le mécanisme d'entraînement de l'anneau des quantièmes (ci-après second mécanisme) par un seul et même moteur électromagnétique. Dans le cadre de la réalisation décrite, le premier mécanisme ne doit pas être associé à l'affichage de l'heure, de la minute ou de la seconde courantes ou d'une autre fonction liée à ces variables temporelles, alors que le second mécanisme doit être du type à entraînement périodique ou intermittent, comme c'est le cas pour l'affichage du quantième.

Le premier mécanisme comprend une roue intermédiaire entraînée directement par le rotor du moteur et une roue de chrono qui engrène avec la roue intermédiaire. Le second mécanisme comprend également ladite roue intermédiaire et en outre une roue auxiliaire engrenant avec cette roue intermédiaire. La roue auxiliaire est solidaire d'un mobile d'actionnement périodique d'une roue d'entraînement de l'anneau de quantième, ce mobile présentant un doigt d'actionnement de cette roue d'entraînement. Le mobile d'actionnement périodique et la roue d'entraînement forment ensemble un mécanisme de Genève, connu pour l'entraînement périodique d'un anneau / disque de quantième. Le mécanisme de Genève est caractérisé par un entraînement périodique de la roue d'entraînement de l'anneau des quantièmes, le mobile d'actionnement périodique engrenant avec cette roue d'entraînement seulement sur un secteur angulaire inférieur à 360°, alors que ce mobile bloque la roue d'entraînement sur le secteur angulaire complémentaire. Ainsi, tant que le mobile d'actionnement périodique tourne alors qu'il se trouve positionné dans le secteur angulaire complémentaire, le mouvement de rotation du rotor n'est pas transmis à l'anneau des quantièmes.

Le document US 6,185,158 utilise le mécanisme de Genève pour permettre au moteur utilisé pour l'entraînement du quantième d'exercer une fonction supplémentaire, à savoir l'entraînement d'une aiguille chrono. En résumé, la méthode consiste à entraîner l'aiguille chrono lorsque ledit mobile d'actionnement périodique est dans sa zone de non actionnement, c'est-à-dire dans ledit secteur angulaire complémentaire, et de faire à la fin de l'intervalle de temps mesuré un reset en marche arrière pour ramener le mobile d'actionnement périodique dans une position initiale prédéfinie. Pour ce faire, il est prévu que l'aiguille chrono ne fasse qu'un seul tour et que l'entraînement de cette aiguille chrono sur un tour entier laisse le mobile d'actionnement périodique dans sa zone de non actionnement. En effet, il est prévu d'utiliser en mode chrono l'aiguille des secondes et l'aiguille chrono des minutes. Ainsi, il n'y a pas de compteur indiquant un nombre de tours effectué par l'aiguille chrono des minutes, de sorte que l'intervalle de temps maximum pouvant être chronométré correspond à un seul tour de l'aiguille chrono en question. En stoppant le chronographe dans cet intervalle de temps maximum ou à la fin de celui-ci, on assure de ne jamais entraîner le disque des quantièmes.

Le procédé de commande du dispositif d'affichage analogique d'une aiguille chrono et du quantième selon l'art antérieur susmentionné pose au moins deux problèmes objectifs majeurs. Premièrement, ce procédé est essentiellement limité à une aiguille chrono affichant l'unité de temps supérieure qui est comptabilisée par l'affichage chrono. En effet, si on souhaitait introduire un compteur des heures (par exemple jusqu'à trois heures) en plus du compteur sur 10 minutes prévu (FIG.1), le procédé de commande proposé n'est plus approprié car ledit mobile d'actionnement périodique est alors susceptible d'effectuer dix-huit tours sur l'intervalle de temps maximum pouvant être chronométré ; ce qui dans l'exemple exposé dans le brevet US 6,185,158 conduirait au passage de quatre quantièmes durant le temps chronométré. Deuxièmement, un entraînement intempestif de l'anneau des quantièmes survient si un utilisateur oublie de stopper le chronographe sensiblement dans l'intervalle de temps maximum prévu (dix minutes) ou à la fin de celui-ci. Il est certes prévu une zone de non actionnement suffisante pour permettre au compteur des minutes d'effectuer trois tours avant d'actionner l'anneau des quantièmes. Mais si l'utilisateur oublie de stopper la fonction chronographe pour une raison quelconque, il peut se passer des heures avant qu'il ne s'en aperçoive. Dans un tel cas, l'affichage du quantième sera changé de manière erronée. De plus, il se peut que le mode chrono soit déclenché de manière non intentionnelle; ce qui conduit au même résultat.

### Résumé de l'invention

La présente invention a pour but de fournir un mouvement horloger comprenant un premier indicateur analogique et un deuxième indicateur analogique actionnés tous deux par un seul et même dispositif moteur bidirectionnel et dont le dispositif d'entraînement apporte notamment une solution aux problèmes susmentionnés de l'art antérieur. De plus, il est prévu de fournir un tel dispositif d'entraînement de deux indicateurs qui soit relativement peu complexe, en particulier simple à monter, et donc peu onéreux à fabriquer.

A cet effet, la présente invention a pour objet un mouvement horloger comprenant un premier indicateur associé à un premier mécanisme d'entraînement et un deuxième indicateur associé à un deuxième mécanisme d'entraînement, ces premier et deuxième mécanismes d'entraînement étant actionnés par un seul et même dispositif moteur bidirectionnel, le deuxième indicateur étant du type à entraînement périodique ou intermittent entre des positions d'affichage discrètes. Ce mouvement horloger est remarquable par le fait que le deuxième mécanisme est un mécanisme à entraînement unidirectionnel qui comprend un mobile d'entraînement ayant un ou plusieurs élément(s) d'entraînement agencé(s) de manière que, lorsque le mobile d'entraînement est actionné dans un premier sens donné, ce ou ces élément(s) d'entraînement entraîne(nt) le deuxième indicateur dans son sens d'avancement normal et, lorsque le mobile d'entraînement est actionné dans un deuxième sens contraire au premier sens, ce ou ces élément(s) d'entraînement est / sont escamoté(s) de sorte qu'il/ils n'entraîne(nt) pas le deuxième indicateur. De plus, le premier mécanisme est agencé de manière qu'il entraîne le premier indicateur dans son sens d'avancement normal lorsque le dispositif moteur actionne le mobile d'entraînement selon son deuxième sens.

Par 'entraînement périodique' on comprend un entraînement qui intervient seulement périodiquement, c'est-à-dire que l'entraînement a lieu périodiquement durant un intervalle de temps limité et qu'aucun entraînement n'intervient entre les intervalles de temps limités. De même, par 'entraînement intermittent' on comprend un entraînement discontinu qui s'arrête et reprend en fonction de la commande du mécanisme d'entraînement intermittent sans que cet entraînement n'intervienne nécessairement à intervalles réguliers.

Selon un mode de réalisation principal, le premier indicateur est une aiguille d'un affichage de chronographe comprenant une graduation du type circulaire avec une position zéro et le mouvement horloger comprend des moyens de commande du dispositif moteur qui sont agencés de manière que, une fois une mesure d'un intervalle de temps affiché par le premier indicateur, le retour à zéro de ce premier indicateur est effectué dans son sens d'avancement normal.

D'autres caractéristiques particulières de l'invention seront exposées ci-après dans la description détaillée de l'invention.

### Brève description des dessins

L'invention sera décrite ci-après à l'aide de dessins annexés, donnés à titre d'exemples nullement limitatifs, dans lesquels :
- La Figure 1 est une vue en perspective d'un premier mode de réalisation d'un mouvement horloger selon l'invention;
- Les Figures 2A à 2D représentent diverses positions successives de l'anneau des quantièmes et de la roue d'entraînement de celui-ci lors d'une rotation de cette roue dans le sens d'entraînement de l'anneau des quantièmes;
- Les Figures 3A à 3D représentent l'anneau des quantièmes et diverses positions successives de la roue d'entraînement de celui-ci lors d'une rotation de cette roue dans le sens de non entraînement de l'anneau des quantièmes;
- La Figure 4 est une vue de dessus d'un deuxième mode de réalisation d'un mouvement horloger selon l'invention; et
- La Figure 5 est une vue schématique partielle du mouvement horloger de la Figure 4.

### Description détaillée de l'invention

A l'aide des Figures 1, 2A-2D et 3A-3D, on décrira ci-après un premier mode de réalisation d'un mouvement horloger selon l'invention.

Le mouvement horloger 2 est associé à un affichage analogique et il comprend un premier indicateur 4, formé par une aiguille et associé à un premier mécanisme d'entraînement 6, et un deuxième indicateur 8 formant un anneau des quantièmes et associé à un deuxième mécanisme d'entraînement 10. L'anneau des quantièmes est du type à entraînement périodique ou intermittent entre des positions d'affichage discrètes correspondant aux positions dans lesquelles les quantièmes apparaissent successivement dans un guichet 14 d'un cadran associé au mouvement horloger. Le premier mécanisme d'entraînement et le deuxième mécanisme d'entraînement sont actionnés par un seul et même dispositif moteur bidirectionnel formé dans la variante représentée par un moteur électromagnétique 12. On remarquera que dans un autre mode de réalisation non représenté, le dispositif moteur est formé par un dispositif mécanique avec un barillet et un système mécanique permettant d'inverser le sens d'entraînement de ce dispositif moteur. De manière nullement limitative, le premier mécanisme d'entraînement est constitué ici par un train d'engrenages entre le pignon du rotor du moteur électromagnétique et l'aiguille 4, cette dernière étant solidaire d'une roue 22. Egalement de manière nullement limitative, le deuxième mécanisme d'entraînement est formé ici par le premier mécanisme 6 et comprend en outre un pignon solidaire de la roue 22, un mobile intermédiaire 24 qui engrène avec ce pignon et un mobile d'entraînement 16. Dans une variante, le deuxième indicateur affiche une autre information de calendrier, par exemple le jour de la semaine ou le mois. Dans le cas d'un mouvement électronique avec un moteur électromagnétique, le deuxième indicateur peut dans une variante particulière servir à afficher des informations de calendrier et en plus des informations relatives à des applications ou des modes de fonctionnement.

Selon l'invention, le deuxième mécanisme est un mécanisme à entraînement unidirectionnel. A cet effet, il comprend de manière générale un mobile d'entraînement ayant un ou plusieurs élément(s) d'entraînement escamotable(s) et agencé(s) de manière que, lorsque le mobile d'entraînement est actionné dans un premier sens donné, ce ou ces élément(s) d'entraînement entraîne(nt) le deuxième indicateur dans son sens d'avancement normal et, lorsque le mobile d'entraînement est actionné dans un deuxième sens contraire au premier sens, ce ou ces élément(s) d'entraînement est / sont escamoté(s) de sorte qu'il/ils n'entraîne(nt) pas le deuxième indicateur. Ensuite, le premier mécanisme est agencé de manière qu'il entraîne le premier indicateur dans son sens d'avancement normal lorsque le dispositif moteur actionne le mobile d'entraînement selon son deuxième sens.

Dans le premier mode de réalisation, le mobile d'entraînement comprend deux éléments d'entraînement formés chacun par un doigt d'entraînement 18, respectivement 20 agencés à l'extrémité libre d'un bras élastique 19, respectivement 21. Chaque doigt est configuré de manière à exercer, lorsque le mobile d'entraînement est actionné dans un premier sens (dans la variante de la Figure 1, rotation dans le sens antihoraire), périodiquement une force tangentielle sur la denture 28 de l'anneau des quantièmes qui est supérieure à une force de positionnement maximale exercée par le sautoir 29, associé à cet anneau pour le maintenir dans l'une quelconque de ses positions d'affichage discrètes, et, lorsque le mobile d'entraînement est actionné dans un deuxième sens (dans la variante de la Figure 1, rotation dans le sens horaire), une force tangentielle sur cette denture 28 qui est inférieure à la force de positionnement maximale du sautoir. Ainsi, dans ce deuxième sens de rotation, chaque doigt est escamoté lorsqu'il entre en contact avec une dent de la denture 28 par déformation élastique du bras élastique sous l'action d'une force radiale exercée par cette dent sur ce doigt. On remarquera que le mobile 16 conserve un axe de rotation fixe dans le mouvement horloger. Lorsqu'un doigt est escamoté par la denture 28, il s'approche de cet axe de rotation par déformation élastique du bras qui le porte. Ce retrait de chaque doigt est limité aux périodes durant lesquelles il presse sur la denture 28 puisque c'est la force de réaction de cette denture qui engendre le retrait du doigt en direction de l'axe de rotation du mobile d'entraînement.

Les Figures 2A à 2D montrent l'entraînement de l'anneau des quantièmes d'une première position d'affichage à une position d'affichage suivante par une rotation antihoraire du mobile 16. Trois dents 31, 32 et 33 de la denture 28 sont référencées sur ces figures. La Figure 2A montre le doigt 20 juste avant qu'il entre dans la zone de couplage avec la denture alors que la Figure 2B montre ce doigt juste avant qu'il entre en contact avec la dent 32. Le doigt 20 est formé par une plaquette verticale qui présente alors une inclinaison telle que ce doigt vient buter contre la dent 32 et ensuite entraîner l'anneau 28, comme représenté à la Figure 2C où l'on remarque que l'anneau a déjà subi une certaine rotation. Finalement, l'anneau est tourné suffisamment pour que le sautoir 29 (Figure 1) passe par-dessus l'extrémité d'une dent et vienne alors se positionner dans l'espace suivant entre deux dents de la denture 28. On peut donc parler ici d'un système d'entraînement semi-instantané.

Les Figures 3A à 3D montrent une rotation dans le sens horaire du mobile 16. On observe que la plaquette verticale formant le doigt 20 est configurée de manière à présenter une pente assez proche de la direction tangentielle à la denture 28 lorsque ce doigt arrive en contact avec une dent 32 de l'anneau des quantièmes. Ainsi, la force tangentielle exercée par le doigt 20 sur cette denture est faible relativement à la force qu'il exerce dans l'autre sens de rotation. L'élasticité du bras 21 et la force maximale de positionnement du sautoir 29 (Figure 1) sont sélectionnées de manière que la force tangentielle exercée par le doigt 20 sur la dent 32 soit inférieure à cette force de positionnement maximale. Il en résulte que le doigt est escamoté par la dent 32 grâce au bras élastique 21 qui permet un déplacement radial de ce doigt. Ainsi, l'anneau des quantièmes n'est pas entraîné lors d'une rotation du mobile d'entraînement 16 dans un sens horaire.

Dans une variante particulière, le premier indicateur est une aiguille 4 d'un affichage de chronographe qui comprend une graduation classique du type circulaire (non représentée) avec une position zéro. Lors du chronométrage d'un événement, cette aiguille 4 et le mobile 16 sont entraînés dans le sens horaire. L'aiguille 4 peut donc tourner dans le sens horaire un quelconque intervalle de temps sans que l'anneau des quantièmes soit entraîné. De préférence, le mouvement horloger comprend des moyens de commande du moteur 12 qui sont agencés de manière que, une fois une mesure d'un intervalle de temps affiché par l'aiguille 4, le retour à zéro de cette aiguille est effectué dans son sens d'avancement normal, c'est-à-dire horaire. L'entraînement de l'anneau des quantièmes est effectué par une rotation de 180° du mobile 16 dans le sens antihoraire. L'aiguille 4 effectue alors deux tours complets dans le sens antihoraire. En sélectionnant une telle commande, l'entraînement de l'anneau des quantièmes est effectué grâce au système d'entraînement unidirectionnel seulement dans un premier sens de rotation du moteur et l'entraînement de l'aiguille de chrono est effectué en mode chrono dans l'autre sens de rotation du moteur. Ainsi, quelle que soit l'utilisation du mode chrono, il n'y aucun risque de passer de manière intempestive à l'affichage d'un quantième supérieur du fait de l'actionnement de l'aiguille de chrono.

Dans une variante préférée de la variante particulière décrite ci-avant, le mobile d'entraînement 16 et le mécanisme d'entraînement de l'anneau des quantièmes sont agencés de manière que, lorsque l'aiguille de chrono 4 est dans sa position zéro, le mobile d'entraînement se trouve dans une position angulaire ou dans une quelconque position angulaire parmi une pluralité de positions angulaires déterminées où aucun doigt d'entraînement de ce mobile d'entraînement n'est en contact avec un autre élément d'entraînement du mécanisme d'entraînement de l'anneau des quantièmes ou avec la denture de ce dernier. On assure ainsi un changement de quantième correct par une rotation de 180° (360°/2 pour deux doigts d'entraînement décalés de 180°) du mobile 16 lorsque l'aiguille de chrono est au repos dans sa position zéro. En particulier, la réduction R entre l'aiguille 4 et le mobile 16 est choisie telle que R=2N, N étant un nombre entier. Ainsi, à chaque passage d'un quantième à un autre par ladite rotation de 180° du mobile 16, l'aiguille 4 tourne dans le sens antihoraire mais est finalement ramenée à sa position zéro si le mode chrono est inactif.

De préférence, lors d'un changement de quantième, l'aiguille chrono n'est pas entraînée dans son sens horaire. Toutefois si un changement de quantième intervient lorsque le mode chrono est activé, il est prévu d'arrêter premièrement l'aiguille 4 dans la position angulaire susmentionnée ou dans une quelconque position angulaire parmi ladite pluralité de positions angulaires déterminées. Dans ce dernier cas, après avoir effectué le changement de quantième, la commande du moteur est agencée pour ramener l'aiguille 4 dans une position d'affichage chrono correcte et pour continuer de mesurer l'intervalle de temps de l'évènement en cours. Cette commande peut s'appliquer aussi à un mode de réalisation où le premier indicateur est du type à entraînement quasi continu, par exemple pour afficher une information relative à l'heure courante. Le mouvement horloger comprend alors des moyens de commande agencés de manière à amener automatiquement ce premier indicateur dans une position d'affichage correcte par un entraînement dans son sens d'avancement normal après avoir effectué un entraînement du deuxième indicateur du type à entraînement périodique ou intermittent entre deux de ses positions d'affichage discrètes.

Dans une autre variante particulière, le moteur électromagnétique 12 est un moteur Lavet, ce moteur Lavet étant actionné dans son sens de rotation avant pour entraîner le mobile d'entraînement 16 dans le sens antihoraire et dans son sens de rotation arrière pour l'entraîner dans le sens contraire correspondant à une rotation dans le sens horaire de l'aiguille 4. L'actionnement en avant du moteur Lavet classique peut fournir un couple de force plus élevé que l'actionnement en arrière ; ce qui est utile pour l'entraînement du quantième qui demande un couple de force plus grand que celui nécessaire à l'entraînement d'une aiguille de chrono.

Dans un autre mode de réalisation, le premier indicateur est également du type à entraînement périodique ou intermittent entre des positions d'affichage discrètes. De préférence, le mouvement horloger comprend alors des moyens de commande du dispositif moteur agencés de manière qu'un entraînement du deuxième indicateur est effectué seulement lorsque le premier indicateur est au repos dans une de ses positions d'affichage discrètes et inversement.

Dans un autre mode de réalisation non représenté, le premier mécanisme est également un mécanisme à entraînement unidirectionnel formé par un deuxième mobile d'entraînement, lequel comprend au moins un deuxième élément d'entraînement du premier indicateur agencé de manière que, lorsque le deuxième mobile d'entraînement est actionné dans un premier sens donné, il entraîne le premier indicateur dans son sens d'avancement normal et, lorsque le deuxième mobile d'entraînement est actionné dans un deuxième sens contraire à son premier sens, cet au moins un deuxième élément d'entraînement est escamoté de sorte qu'il n'entraîne pas le premier indicateur. Ce mode de réalisation est avantageux par le fait que l'entraînement du deuxième indicateur, notamment un anneau des quantièmes, n'engendre pas un déplacement du premier indicateur, notamment une aiguille de chrono, dans le sens contraire à son sens de marche normal, notamment le sens horaire.

A l'aide des Figures 4 et 5 on décrira ci-après un deuxième mode de réalisation d'un mouvement horloger selon l'invention. Les éléments déjà décrits précédemment ne seront pas à nouveau décrit ici en détails. Le mouvement horloger 42, de manière similaire au premier mode de réalisation, comprend une aiguille de chrono 4 associé à un premier mécanisme d'entraînement (non représenté) et un anneau des quantièmes 8 associé à un deuxième mécanisme d'entraînement 10A. Ce deuxième mécanisme comprend une roue d'entraînement 16 de l'anneau 8, une roue intermédiaire 46 et le pignon 44 du mobile auquel est fixé l'aiguille 4. Le rapport d'engrenage entre le pignon 44 et le mobile 16 est égal à quatre. Ainsi, lorsque l'aiguille 4 effectue un tour complet, le mobile 16 effectue une rotation de 90°.

Ce deuxième mode de réalisation est prévu spécifiquement pour permettre un entraînement dans les deux sens de rotation de l'anneau des quantièmes 8. A cet effet, il comprend un deuxième dispositif moteur (non représenté) associé à au moins un troisième mécanisme d'entraînement 50 agencé pour entraîner l'anneau des quantièmes dans le sens contraire à son sens d'avancement normal. Ce troisième mécanisme d'entraînement comprend un mobile d'entraînement 16A similaire au mobile d'entraînement 16, mais présentant une symétrie axiale dans son plan général relativement à ce dernier. Ce mobile 16A est donc formé également d'un ou plusieurs élément(s) d'entraînement escamotable(s) agencé(s) de manière que, lorsqu'il est actionné dans un premier sens donné, ce ou ces élément(s) d'entraînement entraîne(nt) l'anneau des quantièmes dans le sens contraire à son sens d'avancement normal et, lorsque ce mobile d'entraînement est actionné dans un deuxième sens contraire au premier sens, ce ou ces élément(s) d'entraînement est / sont escamoté(s) de sorte qu'il/ils n'entraîne(nt) pas le deuxième indicateur. Dans la variante représentée, le mobile 16A comprend deux doigts fixés respectivement aux extrémités libres de deux bras élastiques. Le troisième mécanisme 50 comprend en outre deux petites roues 53 et 54 et un pignon 52 solidaire d'une roue d'un quatrième mécanisme d'entraînement d'une deuxième aiguille chrono 48, ce quatrième mécanisme (non représenté) étant compris dans le troisième mécanisme 50. L'activation de l'aiguille 48 et du mobile 16A pour entraîner l'anneau des quantièmes en sens inverse du sens normal est similaire à celui décrit précédemment en relation avec le premier mode de réalisation. On remarquera que le mécanisme 50 diffère du mécanisme 10A par une roue intermédiaire supplémentaire. Ainsi, lorsque l'aiguille 48 est entraînée dans le sens horaire, le mobile 16A n'entraîne pas l'anneau 8, ses doigts étant escamotés au contact de la denture 28 par celle-ci. Le rapport de réduction entre l'aiguille 48 et le mobile 16A est aussi prévu égal à quatre.

Pour éviter qu'un des deux mobiles 16 et 16A bloque ou freine l'entraînement de l'anneau 8 par l'autre mobile, ces mobiles d'entraînement 16 et 16A sont chacun agencés et commandés de manière que leurs éléments d'entraînement soient hors d'une zone de couplage 58 avec un élément d'entraînement de l'anneau des quantièmes situé en aval dans le mécanisme concerné (variante non représentée) ou avec la denture 28 de cet anneau des quantièmes lorsque l'autre mobile d'entraînement est actionné pour entraîner l'anneau des quantièmes. Dans la variante représentée aux Figures 4 et 5, en considérant le mobile 16, ce mobile a été agencé de manière que, étant donné le rapport de réduction avec l'aiguille 48 égal à quatre, l'axe géométrique 56 passant par les deux extrémités de ses deux doigts soit toujours aligné sur l'un des quatre points P1,P2,P3 et P4, décalés de 90° et définissant deux axes orthogonaux fixes (voir Figure 5) relativement au mouvement horloger 42, lorsque l'aiguille 48 est dans sa position zéro, quel que soit le nombre de tours qu'elle ait effectué auparavant. Ces quatre points sont chacun situés dans une zone de non couplage, de préférence à une distance angulaire, sensiblement identique, d'une zone de couplage. Dans cet exemple, la distance angulaire de couplage possible entre un doigt et la denture 28 est environ entre 75° et 80°. Tant que le point P sur l'axe 56 est situé angulairement dans une des deux zones de couplage 60 et 61, un doigt du mobile 16 va freiner ou bloquer l'entraînement par l'autre mobile 16A. Par conséquent, il est prévu que le point P soit toujours situé dans une des deux zones de non couplage 62 et 63, ayant chacune une distance angulaire supérieure à 90°, lorsque l'aiguille 48 est dans sa position zéro (telle que représentée à la Figure 4). En d'autres termes, il est prévu que ce point P soit sensiblement situé sur l'un des deux axes orthogonaux susmentionnés lorsque l'aiguille 48 est dans sa position zéro. Le mobile 16A est agencé et entraîné de manière similaire au mobile 16.

## Revendications

1. Mouvement horloger (2; 42) comprenant un premier indicateur (4) associé à un premier mécanisme d'entraînement (6) et un deuxième indicateur (8) associé à un deuxième mécanisme d'entraînement (10,10A), ces premier et deuxième mécanismes d'entraînement étant actionnés par un seul et même dispositif moteur bidirectionnel (12), le deuxième indicateur étant du type à entraînement périodique ou intermittent entre des positions d'affichage discrètes, **caractérisé en ce que** le deuxième mécanisme est un mécanisme à entraînement unidirectionnel qui comprend un mobile d'entraînement (16) ayant un ou plusieurs élément(s) d'entraînement (18,20) agencé(s) de manière que, lorsque le mobile d'entraînement est actionné dans un premier sens donné, ce ou ces élément(s) d'entraînement entraîne(nt) le deuxième indicateur dans son sens d'avancement normal et, lorsque le mobile d'entraînement est actionné dans un deuxième sens contraire au premier sens, ce ou ces élément(s) d'entraînement est / sont escamoté(s) de sorte qu'il/ils n'entraîne(nt) pas le deuxième indicateur ; et **en ce que** le premier mécanisme est agencé de manière qu'il entraîne le premier indicateur dans son sens d'avancement normal lorsque ledit dispositif moteur actionne ledit mobile d'entraînement selon son deuxième sens.

2. Mouvement horloger selon la revendication 1, **caractérisé en ce que** le premier indicateur est du type à entraînement quasi continu ; et **en ce qu'**il comprend des moyens de commande agencés de manière à amener automatiquement ce premier indicateur dans une position d'affichage correcte par un entraînement dans son sens d'avancement normal après avoir effectué un entraînement du deuxième indicateur entre deux de ses positions d'affichage discrètes.

3. Mouvement horloger selon la revendication 1, **caractérisé en ce que** le premier indicateur est une aiguille d'un affichage de chronographe comprenant une graduation du type circulaire avec une position zéro ; et **en ce qu'**il comprend des moyens de commande dudit dispositif moteur qui sont agencés de manière que, une fois une mesure d'un intervalle de temps affiché par le premier indicateur, le retour à zéro de ce premier indicateur est effectué dans son sens d'avancement normal.

4. Mouvement horloger selon la revendication 3, **caractérisé en ce que** ledit mobile d'entraînement est agencé de manière que, lorsque le premier indicateur est dans la position zéro, il se trouve dans une position angulaire ou dans une quelconque position angulaire parmi une pluralité de positions angulaires déterminées où aucun élément d'entraînement de ce mobile d'entraînement n'est en contact avec un autre élément d'entraînement du second mécanisme ou avec le deuxième indicateur.

5. Mouvement horloger selon la revendication 1, **caractérisé en ce que** le premier indicateur est également du type à entraînement périodique ou intermittent entre des positions d'affichage discrètes ; et **en ce qu'**il comprend des moyens de commande dudit dispositif moteur agencés de manière qu'un entraînement du deuxième indicateur est effectué seulement lorsque le premier indicateur est au repos dans une de ses positions d'affichage discrètes et inversement.

6. Mouvement horloger selon l'une quelconque des revendications précédentes, **caractérisé en ce que** le deuxième indicateur affiche une information de calendrier.

7. Mouvement horloger selon l'une quelconque des revendications précédentes, **caractérisé en ce que** le ou les élément(s) d'entraînement est / sont formé(s) chacun par un doigt d'entraînement (18,20) agencé à l'extrémité libre d'un bras élastique (19,21), chaque doigt étant configuré de manière à exercer, lorsque le mobile d'entraînement est actionné dans ledit premier sens, périodiquement une force tangentielle sur une denture (28) du deuxième indicateur qui est supérieure à une force de positionnement maximale d'un sautoir (29) associé à ce deuxième indicateur et, lorsque le mobile d'entraînement est actionné dans ledit deuxième sens, une force tangentielle sur cette denture qui est inférieure à la force de positionnement maximale du sautoir, ce doigt étant escamoté par déformation élastique dudit bras élastique sous l'action d'une force radiale exercée par ladite denture sur ce doigt.

8. Mouvement horloger selon l'une quelconque des revendications précédentes, **caractérisé en ce que** le premier mécanisme est également un mécanisme à entraînement unidirectionnel formé par un deuxième mobile d'entraînement comprenant au moins un deuxième élément d'entraînement du premier indicateur, cet au moins un deuxième élément d'entraînement étant agencé de manière que, lorsque le deuxième mobile d'entraînement est actionné dans un premier sens donné, il entraîne le premier indicateur dans son sens d'avancement normal et, lorsque le deuxième mobile d'entraînement est actionné dans un deuxième sens contraire à son premier sens, cet au moins un élément d'entraînement est escamoté de sorte qu'il n'entraîne pas le premier indicateur.

9. Mouvement horloger selon l'une quelconque des revendications précédentes, **caractérisé en ce que** ledit dispositif moteur est un moteur électromagnétique (12).

10. Mouvement horloger selon la revendication 9, **caractérisé en ce que** le moteur électromagnétique est un moteur Lavet, ce moteur Lavet étant actionné dans son sens de rotation avant pour entraîner ledit mobile d'entraînement selon son premier sens et dans son sens de rotation arrière pour l'entraîner selon son deuxième sens.

11. Mouvement horloger selon l'une des revendications précédentes, **caractérisé en ce que** le mouvement horloger comprend un deuxième dispositif moteur associé à au moins un troisième mécanisme d'entraînement (50) qui est agencé pour entraîner le deuxième indicateur (8) dans le sens contraire audit sens d'avancement normal, ce troisième mécanisme d'entraînement comprenant un troisième mobile d'entraînement (16A) formé également d'un ou plusieurs élément(s) d'entraînement escamotable(s) agencé(s) de manière que, lorsque le troisième mobile d'entraînement est actionné dans un premier sens donné, ce ou ces élément(s) d'entraînement entraîne(nt) le deuxième indicateur dans le sens contraire à son sens d'avancement normal et, lorsque le mobile d'entraînement est actionné dans un deuxième sens contraire au premier sens, ce ou ces élément(s) d'entraînement est / sont escamoté(s) de sorte qu'il/ils n'entraîne(nt) pas le deuxième indicateur ; et **en ce que** ledit mobile d'entraînement, respectivement ledit troisième mobile d'entraînement est agencé et commandé de manière que son / ses élément(s) d'entraînement soient hors d'une zone de couplage (58) avec un élément d'entraînement du deuxième indicateur situé en aval dans le premier mécanisme, respectivement le troisième mécanisme ou avec le deuxième indicateur lorsque le troisième mobile d'entraînement, respectivement le mobile d'entraînement est actionné pour entraîner ce deuxième indicateur.
